# FASCICULE DE BREVET EUROPEEN

(11) **EP 0 410 823 B1**
(45) Date de publication et mention de la délivrance du brevet: **22.09.1993**
(21) Numéro de dépôt: 90401361.2
(22) Date de dépôt: 22.05.1990
(51) Int. Cl.: E05B 65/10, E05B 63/04, E05C 9/04

(54) **Boîtier médian de serrure antipanique multipoint, et serrure antipanique équipée d'un tel boîtier**
Mittleres Gehäuse für Panikverschluss mit mehreren Bolzen und Panikverschluss ausgerüstet mit einem solchen Gehäuse
Central casing for panic exit lock with several bolts, and panic lock including such a casing

(30) Priorité: 24.07.1989 FR 8909941
(43) Date de publication de la demande: 30.01.1991
(73) Titulaire: VACHETTE, 75011 Paris (FR)
(72) Inventeur: Mangin, Robert, F-10600 St. Benoît sur Seine (FR); Magnain, Pascal, F-10000 Troyes (FR); Muller, Jean-Pierre, F-10800 St Julien les Villas (FR); Weil, François, F-10100 Romilly sur Seine (FR)
(74) Mandataire: Michardière, Bernard

(56) Documents cités:
- US-A- 1 345 041
- US-A- 1 941 225

## Description

L'invention est relative à un boîtier médian de serrure antipanique multipoint, du genre de ceux qui comportent un levier de manoeuvre articulé sur un axe transversal, et un mécanisme, commandé par le levier, propre à entraîner, en sens inverse, deux tringles situées de part et d'autre du boîtier et destinées à se trouver verticales lorsque la serrure est en place sur une porte, chaque tringle étant munie à son extrémité éloignée du boîtier d'un pêne pour établir un verrouillage respectivement en un point haut et en un point bas, le levier de manoeuvre comportant un organe de butée unilatéral propre à coopérer avec l'une des deux butées complémentaires pour l'entraînement du mécanisme.

Un tel boîtier médian de serrure antipanique multipoint est, par exemple, décrit dans US-A-1 345 041. Ce boîtier selon US-A-1 345 041 est agencé en sorte que, quel que soit le sens selon lequel le levier est manoeuvré, vers le haut ou vers le bas, les deux tringles sont manoeuvrées en sens inverse ; ceci est obtenu par le fait que les deux butées complémentaires, avec lesquelles coopère le levier pour l'entraînement du mécanisme, sont l'une solidaire d'une tringle et l'autre solidaire de l'autre tringle ; en outre, le mécanisme décrit dans ce document n'est pas symétrique.

On sait qu'une porte peut être du type "à droite" ou du type "à gauche" selon que les gonds sont situés d'un côté ou de l'autre de la porte.

Les boîtiers médians de serrures antipanique multipoint sont, généralement, de deux types correspondant à chaque type de porte. Il en est ainsi du boîtier selon US-A-1 345 041. Il en résulte qu'il convient de stocker deux types de boîtiers, ce qui complique le travail. L'installateur d'une serrure peut se présenter avec un boîtier qui ne convient pas à la porte sur laquelle il doit être monté, ce qui engendre une perte de temps. En outre, cette existence de deux types de boîtiers, correspondant aux deux types de portes, est source d'erreurs, notamment à la commande et à la livraison des pièces.

L'invention a pour but, surtout, de fournir un boîtier médian de serrure antipanique multipoint du genre défini précédemment qui ne présente plus, ou à un degré moindre, les inconvénients évoqués ci-dessus . Il est souhaitable en outre qu'un tel boîtier médian soit d'une réalisation relativement économique et puisse être adapté, par une manoeuvre simple et rapide, aussi bien à une porte "à droite" qu'à une porte " à gauche ".

Selon l'invention, un boîtier médian de serrure antipanique multipoint, du genre défini précédemment, est caractérisé par le fait que les deux butées complémentaires sont prévues sur un organe entraîneur du mécanisme et espacées angulairement, le levier pouvant être basculé d'une position à une autre pour coopérer avec la butée complémentaire appropriée afin de permettre indifféremment le montage sur une porte type " à droite " ou " à gauche ", tandis que le mécanisme propre à entraîner les tringles est agencé de manière symétrique de sorte que le boîtier soit totalement réversible.

L'organe de butée unilatéral du levier peut être constitué par un pion tandis que ledit organe entraîneur est constitué par une plaque sensiblement orthogonale à l'axe du levier, les organes de butée complémentaires étant constitués par les extrémités d'une lumière en arc de cercle, centrée sur l'axe de rotation du levier, et prévue dans ladite plaque. Cette plaque peut être de forme sensiblement rectangulaire et être articulée librement sur l'axe du levier vers un de ses sommets, ladite plaque coopérant, à l'opposé, avec un dispositif de commande des tringles, tandis que ladite lumière en arc de cercle a ses extrémités situées au voisinage des sommets de l'autre diagonale.

Avantageusement, l'organe entraîneur est situé dans le plan longitudinal moyen du boîtier et est muni, du côté opposé à l'axe d'articulation du levier, de moyens de poussée faisant saillie de part et d'autre de l'organe entraîneur pour coopérer, suivant le sens de rotation de l'entraîneur, avec l'une de deux pièces identiques montées en sens inverse pour la commande des tringles.

De préférence, les susdites pièces identiques sont montées coulissantes dans le boîtier et comprennent une partie ayant sensiblement la même largeur que le boîtier, partie à laquelle est reliée une extrémité d'une tringle, cette partie comportant un prolongement, vers l'autre pièce, de largeur légèrement inférieure à la moitié de la largeur du boîtier, ce prolongement étant adjacent à une face du boîtier, l'organe entraîneur étant situé entre les deux prolongements.

Une pièce tournante est montée à l'intérieur du boîtier, de manière à pivoter autour d'un axe orthogonal au fond du boîtier contre lequel coulissent les susdites pièces de commande des tringles, cette pièce tournante étant propre à transmettre, en l'inversant, le mouvement d'une tringle à l'autre.

Selon une première possibilité, la pièce tournante, de forme sensiblement rectangulaire comporte, sur deux côtés opposés, une échancrure ouverte vers l'extérieur propre à coopérer avec un ergot prévu sous chaque pièce coulissante dont il est solidaire.

De préférence, chaque prolongement comporte à son extrémité éloignée de la tringle associée, un épaulement propre à être entraîné par les moyens de poussée du levier formés par une goupille.

Avantageusement, ledit épaulement comporte une aile transversale sur laquelle vient s'accrocher une extrémité d'un ressort de rappel dont l'autre extrémité est accrochée à un ergot solidaire dudit boîtier.

Chaque prolongement comporte, de préférence, une ouverture allongée traversée par l'ergot.

Selon un autre possibilité, la pièce tournante est liée, à chacune de ses extrémités, par une articulation, notamment formée par un pion, avec le prolongement d'une des pièces coulissantes, lesdites pièces étant montées dans le boîtier avec une possibilité d'oscillation.

Avantageusement, le boîtier comprend un ressort unique de torsion, centré sur l'axe de rotation de la pièce tournante, propre à rappeler cette pièce en position de repos, notamment par action sur un pion d'articulation entre la pièce tournante et le prolongement d'une pièce coulissante.

Les moyens de poussée peuvent comprendre deux pattes espacées angulairement et situées de part et d'autre du plan moyen de l'organe entraîneur.

L'invention est également relative à une serrure antipanique multipoint comportant un boîtier médian tel que défini précédemment

L'invention consiste, mises à part les dispositions exposées ci-dessus, en un certain nombre d'autres dispositions dont il sera plus explicitement question ci-après à propos de modes de réalisation décrits avec référence aux dessins ci-annexés, mais qui ne sont nullement limitatifs.
La figure 1, de ces dessins, est une vue schématique d'une porte équipée d'une serrure antipanique multipoint.
La figure 2 est une coupe suivant la ligne II-II, figure 3, d'un boîtier médian suivant l'invention.
La figure 3 est une vue suivant la ligne III-III, figure 2.
La figure 4 est une section suivant la ligne IV-IV, figure 3.
La figure 5 est une coupe du boîtier, suivant la ligne V-V, figure 6, mais avec le levier de manoeuvre abaissé pour l'ouverture de la porte.
La figure 6 est une vue suivant la ligne VI-VI, figure 5.
La figure 7 est une vue en perspective de l'une des pièces coulissantes du mécanisme du boîtier.
La figure 8 montre, semblablement à la figure 2, une variante de réalisation du boîtier en coupe suivant la ligne VIII-VIII de la figure 9.
La figure 9 est une coupe suivant la ligne IX-IX de la figure 8, le levier de commande de la serrure étant au repos.
La figure 10̸, enfin, est une coupe semblable à la figure 9, les pièces étant représentées dans la position qu'elles occupent lorsque le levier de commande a été actionné.

En se reportant à la figure 1, on peut voir une porte 1 à deux battants 2, 3 équipés, sur leurs bords extérieurs verticaux, de gonds respectivement 4, 5.

Le battant 3, situé du côté droit de la figure 1, est équipé d'une serrure antipanique multipoint 6 comprenant un boîtier médian 7. La serrure 6 peut être commandée, de l'intérieur du bâtiment, par action sur une barre horizontale B portée, à son extrémité située du côté du boîtier 7, par un levier 8 articulé dans ce boîtier et, à son autre extrémité, par un levier articulé dans un autre boîtier 9 fixé sur la porte.

Le boîtier médian 7 est monté adjacent à une gâche médiane 10̸ fixée sur le bord du battant 3 adjacent au battant 2. Cette gâche 10̸ est destinée à recevoir un pêne transversal 11 d'une autre serrure antipanique 12 montée sur le battant 2.

Comme visible sur la figure 2, le levier 8 de la serrure antipanique multipoint 6 est articulé sur un axe transversal 13. Le boîtier 7 est constitué par un profilé en U dont la concavité est tournée du côté opposé au battant 3 et dont les ailes sont disposées verticalement. Les sommets de ces ailes ont été coupés suivant une direction inclinée donnant une forme trapézoïdale à la partie des ailes 14 la plus éloignée du battant 3. Le fond 15 du boîtier, reliant les ailes 14, est appliqué et fixé contre le battant 3.

L'axe transversal 13 est porté par les deux ailes 14, vers leur bord éloigné du fond 15.

Le boîtier 7 comporte un mécanisme 16, commandé par le levier 8, propre à entraîner, en sens inverse, deux tringles 17, 18 situées de part et d'autre du boîtier 7, dans le prolongement l'une de l'autre. Ces tringles 17, 18 sont destinées à se trouver verticales (voir figure 1) lorsque la serrure est en place sur le battant 3 de la porte 1. Chaque tringle 17, 18 est munie, à son extrémité éloignée du boîtier 7, d'un pêne p pour établir un verrouillage en un point respectivement haut et bas.

Le levier de manoeuvre 8 comporte, à son extrémité comprise entre les ailes 14, un organe 19 de butée unitalérale constitué par un pion 20̸ orthogonal au plan moyen du levier 8, et au plan des ailes 14.

Le pion 20̸ est propre à coopérer avec l'une de deux butées 21, 22 complémentaires, espacées angulairement et prévues sur un organe entraîneur 23.

Les organes de butée 21, 22 sont constitués par les extrémités d'une lumière 24 en arc de cercle centrée sur l'axe 13 du levier.

L'organe entraîneur 23 est constitué par une plaque de forme sensiblement rectangulaire dont un sommet est articulé librement sur l'axe 13 du levier et dont le sommet opposé est traversé par un poussoir 25, formé par une goupille, orthogonal au plan moyen de l'organe 23 et faisant saillie de part et d'autre de cet organe. Ce poussoir 25 est propre à coopérer avec un dispositif 26 de commande des tringles 17, 18. La lumière 24 a ses extrémités 21, 22 situées au voisinage des sommets de l'autre diagonale de l'organe 23.

L'entraîneur 23 est situé dans le plan longitudinal moyen du boîtier 7 et son poussoir 25 est prévu pour coopérer, suivant le sens de rotation de l'entraîneur 23, avec l'une des deux pièces identiques 27a, 27b montées en sens inverse pour la commande des tringles 17, 18.

Chaque pièce 27a, 27b est montée coulissante dans le boîtier 7 contre le fond 15 de ce dernier. La pièce 27b est décrite en détail ci-après, notamment avec référence à la figure 7. La même description s'applique à la pièce 27a dont les parties semblables sont désignées par les mêmes références numériques affectées de la lettre a au lieu de la lettre b.

La pièce 27b comprend, à une extrémité, une partie 28b, en forme de plaque rectangulaire, ayant la même largeur que la largeur interne du boîtier 7 de manière à être guidée par les faces internes des ailes 14. Cette plaque 28b comporte, sur son bord tourné vers la tige 18, dans sa région médiane, un prolongement muni d'une fourche 29b située dans un plan transversal orthogonal au plan de la plaque 28b. Cette fourche 29b comporte une encoche centrale ouverte vers le haut propre à recevoir, entre ses ailes, le fond d'une gorge 30̸b ménagée à l'extrémité de la tringle 18. Les branches de la fourche 29b sont ainsi emprisonnées, suivant la direction de coulissement de la tringle 18, entre les parois délimitant la gorge 30̸b, ce qui établit une liaison en translation entre la pièce 27b et la tringle 18.

La plaque 28b comporte, en direction de l'autre pièce 27a, un prolongement 31b adjacent à une face interne d'une aile 14 du boîtier et dont la largeur l est légèrement inférieure à la moitié de la largeur interne L (figure 3) du boîtier.

Du fait que les deux pièces 27a, 27b sont tournées en sens inverse, chaque prolongement 31a, 31b (voir figure 3) est adjacent à une aile différente du boîtier de sorte qu'un espace libre existe entre les bords voisins des prolongements 31a et 31b. L'organe entraîneur 23 traverse cet espace.

Le prolongement 31b comporte, à son extrémité éloignée de la fourche 29b et de la tringle 18 associée, un épaulement 32b dont le plan est orthogonal à la plaque 28b, tout en étant parallèle à la direction longitudinale du prolongement 31b, ainsi qu'aux ailes 14. Le poussoir 25 de l'entraîneur 23 est propre à coopérer avec la tranche verticale 33b de l'épaulement 32b.

Le prolongement 31b comporte en outre une aile transversale 34b orthogonale à l'épaulement 32b et au plan moyen du prolongement 31b. Cette aile 34b comporte un trou 35b pour l'accrochage de l'extrémité d'un ressort de rappel 36b dont l'autre extrémité est accrochée à un ergot 37b solidaire du fond 15 du boîtier. L'ergot 37b, perpendiculaire au fond 15, traverse une ouverture allongée 38b prévue dans le prolongement 31b de manière à guider le déplacement en translation de la pièce 27b.

Comme bien visible sur les figures 2 et 5, le prolongement 31b a son plan moyen déporté par rapport au plan moyen de la plaque 28b, de manière à se trouver écarté du fond 15 ; une partie coudée 39b assure la transition entre la plaque 28b et le prolongement 31b.

Une pièce tournante 40̸ est disposée dans l'espace compris entre les prolongements 31a, 31b et le fond 15. Cette pièce 40̸ est montée rotative autour d'un axe 41 orthogonal au fond 15, à mi-distance des ailes 14, et à l'aplomb de l'axe 13.

La pièce 40̸ est constituée par une sorte de plaque à contour sensiblement rectangulaire, à sommets arrondis, dont les dimensions sont telles que ladite plaque puisse tourner entre les ailes 14. La pièce 40̸ comporte, au milieu de chacun de ses petits côtés, une échancrure 42a, 42b ouverte vers l'extérieur, propre à recevoir un ergot 43a, 43b faisant saillie sous le prolongement 31a, 31b associé.

La pièce 40̸ est propre à transmettre, en l'inversant, le mouvement d'une tringle 17 à l'autre tringle 18 ou inversement.

Les pièces 27a, 27b sont symétriques par rapport au centre de rotation de la pièce 40̸.

Ceci étant, le fonctionnement du boîtier 7 et de la serrure anti-panique comprenant un tel boîtier sont les suivants.

Le levier 8 en position de repos est incliné, relativement au fond 15, de manière telle que le pion 20̸ soit en butée contre l'extrémité 21 ou l'extrémité 22 de la lumière 24.

Dans la position de repos représentée sur la figure 2, le pion 20̸ est en appui contre l'extrémité 21 de la lumière 24, ce qui correspond à un type de porte, par exemple une porte type "à gauche".

Si ce boîtier 7 doit être monté sur une porte type "à droite", il suffit de faire pivoter le levier 8, autour de l'axe 13, dans le sens contraire des aiguilles d'une montre, selon la représentation des figures 2 et 5, de manière à amener le pion 20̸ en butée contre l'autre extrémité 22 de la lumière 24.

Il apparaît donc que l'adaptation du boîtier de la serrure à une porte du type "à droite" ou du type "à gauche" est immédiate, à l'aide d'une opération simple et ne nécessitant pas un outillage spécifique.

Le fonctionnement de la serrure, quelle que soit la position de repos du levier 8, est le même et va être décrit pour la position du levier 8 représentée sur la figure 2.

En agissant sur la barre de commande (voir figure 1), on provoque la rotation du levier dans le sens des aiguilles d'une montre selon la représentation de la figure 2. Le pion 20̸ agit contre la butée 21 et provoque le déplacement de l'entraîneur 23 dans le sens des aiguilles d'une montre autour de l'axe 13.

Le poussoir 25 agit contre la tranche 33b et déplace la pièce 27b à l'encontre du ressort 36b. La tringle 18 est tirée dans le boîtier 7 et le pêne situé à l'extrémité inférieure de la tringle 18 (voir figure 1) est déverrouillé.

Simultanément, la pièce tournante 40̸ est entraînée en rotation par l'ergot 43b dans le sens des aiguilles d'une montre (selon la représentation de la figure 3) autour de l'axe 41.

La configuration du boîtier, lorsque le levier 8 est enfoncé, est représentée respectivement sur les figures 5 et 6. La pièce tournante 40̸, commandée par le déplacement de la pièce 27b, provoque la translation en sens inverse de la pièce 27a et donc le déplacement de la tringle 17 dont le pêne supérieur est également déverrouillé.

Lorsque le levier 8 est relâché, les ressorts 36a, 36b rappellent les pièces 27a, 27b vers la position de fermeture. La tranche 33b agit sur le poussoir 25 et rappelle l'entraîneur 23 ainsi que le levier 8 en position de repos représentée sur la figure 2.

En se reportant aux figures 8 à 10̸, on peut voir une variante de réalisation du boîtier de serrure antipanique conforme à l'invention.

Dans cette variante, les éléments identiques ou jouant des rôles analogues à des éléments déjà décrits à propos des figures précédentes portent les mêmes références augmentées du chiffre 10̸0̸ et leur description ne sera par reprise ou ne sera reprise que succinctement.

La pièce tournante 140̸, de forme rectangulaire allongée, est liée, à chacune de ses extrémités, par une articulation, notamment formée par un pion 143a, 143b, avec prolongement correspondant 131a, 131b des pièces coulissantes 127a, 127b. Cette liaison, qui simplifie la réalisation, provoque un mouvement de rotation autour de l'axe 141 des extrémités des prolongements 131a, 131b.

Dans ces conditions, les pièces coulissantes 127a, 127b sont montées avec une possibilité d'oscillation à l'intérieur du boîtier 10̸7. En particulier, les parties 128a, 128b présentent des bords arrondis 44a, 44b en contact avec les parois internes du boîtier 10̸7 pour assurer un guidage de l'oscillation.

Ces parties 128a, 128b se prolongent par des zones de largeur plus faible, de sorte qu'un jeu j existe entre les bords de ces zones et la surface interne du boîtier.

Un ressort unique de torsion 136, comportant un enroulement dans lequel est enfilé l'axe 141, est prévu pour rappeler la pièce 140̸ et les tringles 117, 118 en position de repos. Une branche 45 de ce ressort, recourbée à angle droit, prend appui contre une paroi interne du boîtier 10̸7 ; une autre branche 46 du ressort assure le rappel de la pièce 140̸ en prenant appui contre le pion 143b.

La pièce 140̸ est ainsi sollicitée dans le sens d'horloge, selon la représentation de la figure 9, par ce ressort 136.

Les moyens de poussée 125 sont avantageusement formés par deux pattes 125a, 125b découpées dans la plaque 123, espacées angulairement l'une de l'autre et rabattues de part et d'autre du plan moyen de l'organe entraîneur 123. Ces pièces 125a, 125b encadrent les pions 143a, 143b et sont propres à agir contre ces pions pour assurer l'entraînement du mécanisme par l'intermédiaire du levier 10̸8 et de l'organe 123.

Ainsi, selon cette variante, le poussoir 25 des figures 2 à 7 est remplacé par les pattes 125a, 125b. Les plaques 127a, 127b ne comportent plus de lumières allongées telles que 38a, 38b (voir figure 3).

Un seul ressort de torsion remplace deux ressorts de traction.

Les ergots 43a, 43b des figures 2 à 6, sont remplacés par les pions 143a, 143b, tandis que les ergots 37a, 37b, solidaires du fond du boîtier sur les figures 2 à 6, ont disparu de la variante des figures 8 à 10̸.

Deux axes 47, 48, fixés entre les parois internes du boîtier 10̸7, sont prévus, parallèlement à l'axe 113, au voisinage du fond du boîtier de manière à retenir les plaques 127a, 127b.

Le fonctionnement de cette variante de réalisation est semblable à celui décrit à propos des figures 2 à 7 et il n'apparaît pas utile de le décrire à nouveau.

## Revendications

1. Boitier médian de serrure antipanique multipoint comportant un levier de manoeuvre (8, 108) articulé sur un axe transversal (13,113), et un mécanisme (16,116), commandé par le levier, propre à entraîner, en sens inverse, deux tringles (17, 18 ; 117, 118) situées de part et d'autre du boîtier et destinées à se trouver verticales lorsque la serrure est en place sur une porte, chaque tringle étant munie à son extrémité éloignée du boîtier d'un pêne (p) pour établir un verrouillage respectivement en un point haut et en un point bas, le levier de manoeuvre (8,108) comporte un organe de butée unitaléral (19,119) propre à coopérer avec l'une de deux butées complémentaires (21, 22 ; 121, 122) pour l'entraînement du mécanisme, caractérisé par le fait que les deux butées complémentaires sont prévues sur un organe entraîneur (23 ; 123) du mécanisme et espacées angulairement, le levier pouvant être basculé d'une position à une autre pour coopérer avec la butée complémentaire appropriée afin de permettre indifféremment le montage sur une porte type "à droite" ou "à gauche", tandis que le mécanisme (16, 116) propre à entraîner les tringles est agencé de manière symétrique de sorte que le boîtier soit totalement réversible.

2. Boîtier selon la revendication 1, caractérisé par le fait que l'organe de butée (19 ; 119) est constitué par un pion (20 ; 120), tandis que ledit organe entraîneur (23 ; 123) est constitué par une plaque sensiblement orthogonale à l'axe (13 ; 113) du levier, les organes de butée complémentaires (21, 22 ; 121, 122) étant constitués par les extrémités d'une lumière (24 ; 124) en arc de cercle, centrée sur l'axe de rotation du levier, et prévue dans ladite plaque (23 ; 123).

3. Boîtier selon la revendication 1 ou 2, caractérisé par le fait que le plaque (23 ; 123) est de forme sensiblement rectangulaire et est articulée librement sur l'axe (13 ; 113) du levier vers un de ses sommets, ladite plaque coopérant avec un dispositif de commande (26 ; 126) des tringles, tandis que ladite lumière (24 ; 124) en arc de cercle a ses extrémités situées au voisinage des sommets de l'autre diagonale.

4. Boîtier selon l'une quelconque des revendications précédentes, caractérisé par le fait que l'organe entraîneur (23 ; 123) est situé dans le plan longitudinal moyen du boîtier (7 ; 10̸7) et est muni, du côté opposé à l'axe d'articulation du levier, de moyens de poussée (25 ; 125a, 125b) faisant saillie de part et d'autre de l'organe entraîneur (23 ; 123) pour coopérer, suivant le sens de rotation de l'entraîneur, avec l'une de deux pièces identiques (27a, 27b ; 127a, 127b) montées en sens inverse pour la commande des tringles.

5. Boîtier selon la revendication 4, caractérisé par le fait que les pièces identiques (27a, 27b ; 127a, 127b) sont montées coulissantes dans le boîtier (7, 10̸7) et comprennent une partie (28a, 28b ; 128a, 128b) ayant sensiblement la même largeur que le boîtier, partie à laquelle est reliée une extrémité d'une tringle (17, 18 ; 117, 118), cette partie (28a, 28b ; 128a, 128b) comportant un prolongement (31a, 31b ; 131a, 131b), vers l'autre pièce, de largeur légèrement inférieure à la moitié de la largeur du boîtier, ce prolongement étant adjacent à une face du boîtier, l'organe entraîneur (23 ; 123) étant situé entre les deux prolongements (31a, 31b ; 131a, 131b).

6. Boîtier selon la revendication 4 ou 5, caractérisé par le fait qu'une pièce tournante (40̸ ; 140̸) est montée à l'intérieur du boîtier de manière à pivoter autour d'un axe (41 ; 141) orthogonal au fond du boîtier contre lequel coulissent les susdites pièces (27a, 27b ; 127a, 127b) de commande des tringles, cette pièce tournante (40̸ ; 140̸) étant propre à transmettre, en l'inversant, le mouvement d'une tringle (17, 18 ; 117, 118) à l'autre (18, 17 ; 118, 117).

7. Boîtier selon la revendication 6, caractérisé par le fait que la pièce tournante (40̸) a une forme sensiblement rectangulaire et comporte, sur deux côtés opposés, une échancrure (42a, 42b) ouverte vers l'extérieur propre à coopérer avec un ergot (43a, 43b) prévu sous chaque pièce coulissante (27a, 27b) dont il est solidaire.

8. Boîtier selon la revendication 7, caractérisé par le fait que chaque prolongement (31a, 31b) comporte à son extrémité éloignée de la tringle associée (17, 18), un épaulement (32a, 32b) propre à être entraîné par les moyens de poussée du levier formés par une goupille (25).

9. Boîtier selon la revendication 8, caractérisé par le fait que ledit épaulement (32a, 32b) comporte une aile transversale (34a, 34b) sur laquelle vient s'accrocher une extrémité d'un ressort de rappel (36a, 36b) dont l'autre extrémité est accrochée à un ergot (37a, 37b) solidaire dudit boîtier.

10. Boîtier selon la revendication 9, caractérisé par le fait que chaque prolongement (31a, 31b) comporte une ouverture allongée (38a, 38b) traversée par l'ergot (37a, 37b).

11. Boîtier selon la revendication 6, caractérisé par le fait que la pièce tournante (140̸) est liée, à chacune de ses extrémités, par une articulation, notamment formée par un pion (143a, 143b) avec le prolongement (131a, 131b) d'une des pièces coulissantes (127a, 127b), lesdites pièces étant montées dans le boîtier avec une possibilité d'oscillation.

12. Boîtier selon la revendication 11, caractérisé par le fait qu'il comprend un ressort unique de torsion (136), centré sur l'axe (141) de rotation de la pièce tournante (140̸), propre à rappeler cette pièce (140̸) en position de repos, notamment par action sur un pion (143b) d'articulation entre la pièce tournante (140̸) et le prolongement (131b) d'une pièce coulissante.

13. Boîtier selon la revendication 11 ou 12, caractérisé par le fait que les moyens de poussée (125) comprennent deux pattes (125a, 125b) espacées angulairement et situées de part et d'autre du plan moyen de l'organe entraîneur (123).

14. Serrure antipanique multipoint comportant un boîtier médian selon l'une quelconque des revendications 1 à 13.

## Patentansprüche

1. Mittleres Gehäuse für ein Mehrpunkt-Antipanik-Schloß mit einem an einer Querachse (13, 113) angelenkten Betätigungshebel (8, 108) und einem von dem Hebel betätigten Mechanismus (16, 116), der geeignet ist, in umgekehrter Richtung zwei Stangen (17, 18; 117, 118) mitzunehmen, die auf beiden Seiten des Gehäuses angeordnet und dazu bestimmt sind, vertikal angeordnet zu sein, wenn das Schloß an einer Tür angebracht ist, wobei jede Stange an ihrem vom Gehäuse entfernten Ende mit einem Riegel (p) versehen ist, um jeweils an einem oberen und einem unteren Punkt eine Verriegelung zu bewirken, wobei der Betätigungshebel (8, 108) ein einseitiges Anschlagorgan (19, 119) aufweist, das geeignet ist, für die Mitnahme des Mechanismus mit einem der zwei komplementären Anschläge (21, 22; 121, 122) zusammenzuwirken, dadurch gekennzeichnet, daß die zwei komplementären Anschläge auf einem Mitnehmerorgan (23; 123) des Mechanismus vorgesehen und im Winkelabstand angeordnet sind, wobei der Hebel von einer Position in eine andere geschwenkt werden kann, um mit dem entsprechenden komplementären Anschlag zusammenzuwirken, damit ohne Unterschied die Montage auf einer Tür in der Bauweise "Rechts" oder "Links" möglich ist, während der für eine Mitnahme der Stangen geeignete Mechanismus (16, 116) symmetrisch angeordnet ist, so daß das Gehäuse völlig umkehrbar ist.

2. Gehäuse nach Anspruch 1, dadurch gekennzeichnet, daß das Anschlagorgan (19; 119) von einem Zapfen (20; 120) gebildet ist, während das Mitnehmerorgan (23; 123) von einer zur Achse (13, 113) des Hebels im wesentlichen senkrechten Platte gebildet ist, wobei die komplementären Anschlagorgane (21, 22; 121, 122) von den Enden einer Öffnung (24, 124) in Kreisbogenform gebildet sind, das zu der Drehachse des Hebels zentriert und in der Platte (23; 123) vorgesehen ist.

3. Gehäuse nach Anspruch 1 oder 2, dadurch gekennzeichnet, daß die Platte (23; 123) eine im wesentlichen rechteckige Form hat und an der Achse (13; 113) des Hebels in Richtung einer ihrer Ecken frei angelenkt ist, wobei die Platte mit einer Betätigungsvorrichtung (26; 126) für die Stangen zusammenwirkt, während die Enden der Öffnung (24; 124) in Kreisbogenform in der Nähe der Ecken der anderen Diagonale angeordnet sind.

4. Gehäuse nach einem der vorhergehenden Ansprüche, dadurch gekennzeichnet, daß sich das Mitnehmerorgan (23; 123) in der Mittenlängsebene des Gehäuses (7; 107) befindet und an der der Gelenkachse des Hebels gegenüberliegenden Seite mit Stoßeinrichtungen (25; 125a, 125b) versehen ist, die an beiden Seiten des Mitnehmerorgans (23; 123) vorstehen, um in Drehrichtung des Mitnehmers mit einem der zwei in umgekehrter Richtung angebrachten, identischen Teile (27a, 27b; 127a, 127b) für die Betätigung der Stangen zusammenzuwirken.

5. Gehäuse nach Anspruch 4, dadurch gekennzeichnet, daß die identischen Teile (27a, 27b; 127a, 127b) gleitend verschiebbar in dem Gehäuse (7, 107) angebracht sind und einen Abschnitt (28a, 28b; 128a, 128b) aufweisen, der im wesentlichen die gleiche Breite wie das Gehäuse hat und mit dem ein Ende einer Stange (17, 18; 117, 118) verbunden ist, wobei dieser Abschnitt (28a, 28b; 128a, 128b) zum anderen Teil hin einen Fortsatz (31a, 31b; 131a, 131b) mit einer Breite aufweist, die ein wenig kleiner als die Hälfte der Breite des Gehäuses ist, dieser Fortsatz an einer Fläche des Gehäuses anliegt und sich das Mitnehmerorgan (23; 123) zwischen den zwei Fortsätzen (31a, 31b; 131a, 131b) befindet.

6. Gehäuse nach Anspruch 4 oder 5, dadurch gekennzeichnet, daß ein schwenkbares Teil (40; 140) im Inneren des Gehäuses so angebracht ist, daß es sich um eine Achse (41; 141) dreht, die senkrecht zum Boden des Gehäuses ist, gegen das die vorgenannten Teile (27a, 27b; 127a, 127b) für eine Betätigung der Stangen gleiten, wobei dieses schwenkbare Teil (40, 140) geeignet ist, die Bewegung einer Stange (17, 18; 117; 118) auf die andere (18, 17; 118, 117) zu übertragen, wobei es sie umkehrt.

7. Gehäuse nach Anspruch 6, dadurch gekennzeichnet, daß das schwenkbare Teil (40) eine im wesentlichen rechteckige Form hat und auf zwei gegenüberliegenden Seiten eine nach außen hin offene Aussparung (42a, 42b) aufweist, die geeignet ist, mit einer Nase (43a, 43b) zusammenzuwirken, die unter jedem gleitend verschiebbaren Teil (27a, 27b) vorgesehen ist, an dem sie befestigt ist.

8. Gehäuse nach Anspruch 7, dadurch gekennzeichnet, daß jeder Fortsatz (31a, 31b) an seinem von der zugeordneten Stange (17, 18) entfernten Ende eine Schulter (32a, 32b) aufweist, die geeignet ist, von den von einem Stift (25) gebildeten Stoßeinrichtungen des Hebels mitgenommen zu werden.

9. Gehäuse nach Anspruch 8, dadurch gekennzeichnet, daß die Schulter (32a, 32b) einen Querflügel (34a, 34b) aufweist, an dem ein Ende einer Rückholfeder (36a, 36b) aufgehängt ist, deren anderes Ende an einem an dem Gehäuse befestigten Zapfen (37a, 37b) aufgehängt ist.

10. Gehäuse nach Anspruch 9, dadurch gekennzeichnet, daß jeder Fortsatz (31a, 31b) eine längliche Öffnung (38a, 38b) aufweist, durch die der Zapfen (37a, 37b) hindurchgeht.

11. Gehäuse nach Anspruch 6, dadurch gekennzeichnet, daß das schwenkbare Teil (140) an jedem seiner Enden durch ein Gelenk, das insbesondere von einem Zapfen (143a, 143b) gebildet ist, mit dem Fortsatz (131a, 131b) eines der gleitend verschiebbaren Teile (127a, 127b) verbunden ist, wobei die Teile in dem Gehäuse mit einer Schwingmöglichkeit angebracht sind.

12. Gehäuse nach Anspruch 11, dadurch gekennzeichnet, daß es nur eine Torsionsfeder (163) aufweist, die auf der Drehachse (141) des schwenkbaren Teils (140) zentriert und geeignet ist, dieses Teil (140) insbesondere durch Einwirkung auf einen Gelenkzapfen (143b) zwischen dem schwenkbaren Teil (140) und dem Fortsatz (131b) eines gleitend verschiebbaren Teils in die Ruhestellung zurückzubringen.

13. Gehäuse nach Anspruch 11 oder 12, dadurch gekennzeichnet, daß die Stoßeinrichtungen (125) zwei im Winkelabstand angeordnete Ansätze (125a, 125b) aufweisen, die auf beiden Seiten der Mittenebene des Mitnehmerorgans (123) angeordnet sind.

14. Mehrpunkt-Antipanik-Schloß mit einem mittleren Gehäuse nach einem der Ansprüche 1 bis 13.

## Claims

1. Intermediate casing for a multipoint panic bolt comprising an actuating lever (8, 108) pivoted to a transverse axis (13, 113), and a mechanism (16, 116) controlled by the lever, that displaces in opposite directions two bars (17, 18; 117, 118) located on either side of the casing and designed to be vertical when the panic bolt is fitted to a door, each bar being fitted at its end furthest from the casing with a bolt (p) designed to engage respectively at a high point and a low point, the actuating lever (8, 108) comprising a unilateral abutment (19, 119) that cooperates with one of two complementary abutments (21, 22; 121, 122) to actuate the mechanism, characterized in that the two complementary abutments are part of a plate (23; 123) that actuates the mechanism and are spaced at an angle, such that the lever can swing from one position to another to cooperate with the appropriate complementary abutment so that the panic bolt can be fitted equally well to a door hinged on the right or on the left, whereas the mechanism (16, 116) that displaces the bars is located symmetrically in such a way that the casing is fully reversible.

2. Casing conforming to Claim 1, characterized in that the abutment (19; 119) consists of a pin (20; 120), while the said actuator plate (23; 123) consists of a plate essentially orthogonal to the axis (13; 113) of the lever, and the complementary abutments (21, 22; 121, 122) consist of the ends of a curved slot (24; 124) centred upon the rotation axis of the lever and provided in the said actuator plate (23; 123).

3. Casing conforming to Claims 1 or 2, characterized in that the plate (23; 123) is of essentially rectangular shape and pivots freely about the axis (13; 113) of the lever near one of its corners, the said plate cooperating with a control device (26; 126) for the bars, while the said curved slot (24; 124) has its ends situated close to the corners joined by the other diagonal.

4. Casing conforming to any of the above Claims, characterized in that the actuator plate (23; 123) is located in the central longitudinal plane of the casing (7; 107) and is fitted, on the side opposite the pivoting axis of the lever, with lugs (25; 125a, 125b) projecting on either side of the actuator plate (23; 123) which cooperate, depending on the rotation direction of the actuator plate, with one of two identical components (27a, 27b; 127a, 127b) assembled on opposite sides to control the bars.

5. Casing conforming to Claim 4, characterized in that the identical components (27a, 27b; 127a, 127b) are so assembled as to slide inside the casing (7, 107) and comprise a part (28a, 28b; 128a, 128b) essentially the same width as the casing to which the end of one bar (17, 18; 117, 118) is attached, this part (28a, 28b; 128a, 128b) comprising an extension (31a, 31b; 131a, 131b), towards the other component, of width slightly less than half the width of the casing, this extension being adjacent to one face of the casing, and the actuator plate (23; 123) being located between the two extensions (31a, 31b; 131a, 131b).

6. Casing conforming to Claims 4 or 5, characterized in that a rotating component (40, 140) is fitted on the inside of the casing so as to pivot about an axis (41; 141) orthogonal to the bottom of the casing against which the said bar-controlling components (27a, 27b; 127a, 127b) slide, the said rotating component (40; 140) being capable of transmitting and at the same time inverting the movement of one bar (17, 18; 117, 118) to the other bar (18, 17; 118, 117).

7. Casing conforming to Claim 6, characterized in that the rotating component (40) is essentially of rectangular shape and has, on two opposite sides, a recess (42a, 42b) open towards the outside capable of cooperating with a lug (43a, 43b) on each sliding component (27a, 27b) to which it is attached.

8. Casing conforming to Claim 7, characterized in that each extension (31a, 31b) has at its end away from the associated bar (17, 18), a shoulder (32a, 32b) that can be displaced by the projection on the lever consisting of a pin (25).

9. Casing conforming to Claim 8, characterized in that the said shoulder (32a, 32b) has a transverse flange (34a, 34b) over which is hooked one end of a return spring (36a, 36b), whose other end is hooked over a lug (37a, 37b) attached to the said casing.

10. Casing conforming to Claim 9, characterized in that each extension (31a, 31b) has an elongated slot (38a, 38b) through which the lug (37a, 37b) passes.

11. Casing conforming to Claim 6, characterized by the fact that the rotating component (140) is connected, at each end, by means of a joint notably consisting of a pin (143a, 143b) with the extension (131a, 131b) of one of the sliding components (127a, 127b), the said components being assembled inside the casing in such a way that they can oscillate.

12. Casing conforming to Claim 11, characterized in that it comprises a single torsion spring (136) centred upon the rotation axis (141) of the rotating component (140), capable of restoring that component (140) to its rest position, notably by acting upon a joint pin (143b) between the rotating component (140) and the extension (131b) of a sliding component.

13. Casing conforming to Claims 11 or 12, characterized in that the projections (125) comprise two claws (125a, 125b) spaced at an angle and located on either side of the central plane of the actuator plate (123).

14. Multipoint panic bolt comprising an intermediate casing that conforms to any of Claims 1 to 13.
